# EUROPÄISCHE PATENTANMELDUNG

(11) **EP 0 378 120 A1**
(43) Veröffentlichungstag der Anmeldung: **18.07.1990**
(21) Anmeldenummer: 90100184.2
(22) Anmeldetag: 05.01.1990
(51) Int. Cl.: A47L 9/04, A47L 5/26

(54) **Bürstensaugdüse für ein Saugreinigungsgerät**

(30) Priorität: 11.01.1989 DE 3900577
(71) Anmelder: Fedag, CH-8590 Romanshorn (CH)
(72) Erfinder: Wörwag, Peter, CH-8590 Romanshorn (CH)
(74) Vertreter: Jackisch, Walter (DE)

(57) **Zusammenfassung**

Die Erfindung betrifft eine Bürstensaugdüse zur Reinigung insbesondere textiler Bodenbeläge für ein Saugreinigungsgerät, die über eine Saugleitung mit dem Saugreinigungsgerät verbunden ist. Eine rotierende, vorzugsweise walzenförmige Bürste (5) wird durch einen Elektromotor (8) angetrieben, der durch eine oder mehrere wiederholt aufladbare Batterien (18) gespeist wird. Die Batterien (18) sind leicht lösbar in einer Halterung (17) untergebracht, die im Bereich eines Führungsstieles (15) angeordnet sind, der einen Teil der Saugleitung (16) bilden kann. Eine Verbindungsleitung (19) verbindet die Batterien (18) mit dem Motor (8) der Bürstensaugdüse (1). Durch Austausch der entladenen Batterie gegen eine voll aufgeladene Batterie oder durch Umschaltung von einer entladenen Batterie auf eine aufgeladene Batterie wird die erforderliche Arbeitskapazität sichergestellt.

## Beschreibung

Die Erfindung betrifft eine Bürstensaugdüse für ein Saugreinigungsgerät mit einer Bürste, die durch einen batteriegespeisten Elektromotor antreibbar ist, gemäß den Merkmalen des Oberbegriffes des Anspruches 1.

Zur Reinigung vorzugsweise textiler Bodenbeläge werden in Verbindung mit einem Saugreinigungsgerät Bürstensaugdüsen verwendet, welche mit einer rotierend angetriebenen, walzenförmigen Bürste ausgerüstet sind. Dabei ist die rotierend angetriebene, walzenförmige Bürste derart in der Bürstensaugdüse gelagert, daß ihre Beborstung beim Reinigungsvorgang in die Oberfläche des textilen Bodenbelages eingreift, so daß zusätzlich zur Saugreinigung noch eine mechanische Loslösung anhaftender Schmutzteile erfolgt.

Der Antrieb der rotierenden, im allgemeinen walzenförmig ausgebildeten Bürsten erfolgt bei Haushaltsgeräten und insbesondere bei gewerblichen Saugreinigungsgeräten durch einen Elektromotor, der innerhalb des Gehäuses der Bürstensaugdüse untergebracht ist. Seine Stromversorgung erfolgt im allgemeinen über eine lösbare Netz-Anschlußleitung, welche an einer Anschlußsteckdose am Saugreinigungsgerät angeschlossen ist. Diese Anschlußleitung, welche den Antriebsmotor der Bürstensaugdüse mit dem netzstrombetriebenen Saugreinigungsgerät verbindet, ist insbesondere bei Saugreinigungsgeräten sehr hinderlich, bei welchen die Bürstensaugdüse durch eine längere Saugleitung, beispielsweise Saugrohr und Saugschlauch mit Saugreinigungsgerät, verbindbar ist, wie dieses bei größeren Haushaltsaugern und insbesondere bei gewerblichen Saugreinigungsgeräten der Fall ist. Bei solchen Geräten wird die Anschlußleitung für die Bürstensaugdüse entlang des Saugschlauches und des Saugrohres zum Saugreinigungsgerät geführt, wobei besondere Halterungen, beispielsweise Halteringe oder dgl., vorgesehen sind, welche die Anschlußleitung für die Bürstensaugdüse an den Saugleitungen festhalten.

Es sind auch Ausführungen bekannt, bei welchen die Stromzuführungsleitung zur Bürstensaugdüse direkt in die die beiden Geräte verbindende Saugleitung integriert ist. Eine solche Führung der elektrischen Leitung erfordert aus Sicherheitsgründen besondere Maßnahmen, ist somit aufwendig und teuer und darüberhinaus störanfällig.

Bei einem bekannten Saugreinigungsgerät (EP-A2 0 267 056) wird der elektrische Antriebsmotor durch eine innerhalb des Gehäuses der Bürstensaugdüse angebrachte Batterie gespeist. Nachteilig ist, daß die Größe der Batterie und damit deren Kapazität infolge der begrenzten räumlichen Verhältnisse sehr beschränkt ist, zumal in vielen Fällen der Einbau eines die Batterie aufladenden Ladegerätes notwendig ist. Bei Verzicht auf das Ladegerät ist es erforderlich, dieses als getrenntes Gerät auszubilden und die Bürstensaugdüse zum Nachladen der Batterie an dieses anzuschließen; die Bürstensaugdüse ist dann während dieses Nachladevorganges nicht einsetzbar. Durch die innerhalb der Bürstensaugdüse gelagerte Batterie, insbesondere in Verbindung mit einem meist erforderlichen Ladegerät, wird der Gesamtschwerpunkt des Gerätes in ungünstiger Weise nach unten verlagert und das Gewicht des Gerätes in unerwünschter Weise erhöht. Die Geräte werden dadurch unhandlich und schwer. Der Einbau der Batterie, gegebenenfalls mit Ladegerät, beschränkt zudem in sehr unerwünschter Weise die konstruktiven Gestaltungsmöglichkeiten des ganzen Sauggerätes.

Der Erfindung liegt die Aufgabe zugrunde, eine Bürstensaugdüse mit den Merkmalen des Gattungsbegriffes so auszubilden, daß diese Nachteile vermieden und eine handliche Bürstensaugdüse mit günstig liegendem Schwerpunkt geschaffen wird, bei der die Gestaltung der eigentlichen Saugdüse durch Rücksichtnahme auf den Einbau von Batterien nicht beeinträchtigt ist und ferner durch leichte Zugänglichkeit ein einfacher Austausch der Batterien ermöglicht ist.

Diese Aufgabe wird bei einer Bürstensaugdüse der gattungsgemäßen Art durch die im Kennzeichen des Anspruchs 1 genannten Merkmale gelöst.

Dadurch daß die Batterie oder mehrere Batterien für den Antriebsmotor der Bürstensaugdüse in einer besonderen Halterung am Führungsstiel der Bürstensaugdüse angeordnet ist, kann die eigentliche Saugdüse in ihrer konstruktiven Ausbildung den Gebrauchserfordernissen, beispielsweise hinsichtlich ihres Gewichtes, der Schwerpunktlage und ihrer äußeren Gestaltung, ohne Einschränkung angepaßt werden. Die Anordnung der Halterung am Führungsstiel verlagert zudem in günstiger Weise den Schwerpunkt des Gerätes, so daß das zusätzliche Gewicht der Batterien in vorteilhafter Weise unmittelbar auf die Stützrollen geht. Zudem läßt sich die Halterung selbst billig und einfach beispielsweise als Preßteil herstellen, und zwar derart, daß die zur Halterung der Batterien erforderlichen Klemmverbindungen sowie die elektrischen Kontakte unmittelbar in der Halterung selbst vorgesehen sein können. Die wiederholt aufladbare Batterie oder mehrere solcher Batterien lassen sich in die erfindungsgemäß vorgesehenen Halterung leicht einstecken und wieder entfernen, wobei die eigentliche Aufnahme für die Batterie und eine zum Aufstecken der Halterung auf den Führungsstiel des Gerätes vorgesehene Steckhülse in einfacher Weise einteilig hergestellt und problemlos auf den Führungsstiel aufgesteckt werden können. Die in bekannter Weise mit dem Saugreinigungsgerät verbundene Saugleitung erfährt durch die erfindungsgemäße Anordnung der Batteriehalterung keine konstruktive Änderung gegenüber bekannten Geräten. Vorteilhaft ist es, die Halterung an der Außen-fläche des als Führungsstiel ausgebildeten Teiles der Saugleitung unmittelbar in der Nähe des Anschlußstutzens vorzusehen. Dadurch wird der größte Teil des Gewichts der Batterie und Halterung auf kürzestem Weg zu den Stützrollen geleitet, so daß trotz Batteriebetrieb die Handhabung des Gerätes nicht erschwert ist.

Um die elektrische Kapazität zu erhöhen, können mehrere Halterungen für mehrere Batterien am Führungsstiel vorgesehen sein, wobei es zweckmäßig ist, das Ladegerät für die Batterien als separates Gerät, getrennt von der Bürstensaugdüse auszubilden, so daß während des Arbeitens mit der Bürstensaugdüse entladene Batterien nachgeladen werden können. Durch eine Schalteinrichtung lassen sich die in der Halterung am Führungsstiel vorgesehenen, bereits aufgeladenen Batterien nacheinander, vorzugsweise durch eine automatische Schaltung, zuschalten. Es ist auch denkbar, mehrere Batterien gleichzeitig zum Betrieb des Elektromotors zusammenzuschalten, falls die Leistung des Hauptgerätes dies erfordert. Außerdem kann durch eine Anzeigeeinrichtung der jeweilige Lade- oder Betriebszustand für die Bedienungsperson leicht erkennbar gemacht werden. Die Zeichnungen zeigen zwei Ausführungsbeispiele:
Fig. 1 zeigt die Bürstensaugdüse in Seitenansicht in Arbeitsstellung mit der am Führungsstiel vorgesehenen Batteriehalterung;
Fig. 2 zeigt die Bürstensaugdüse ebenfalls in Arbeitsstellung in Ansicht von oben, bei der eine Halterung für zwei Batterien vorgesehen ist.

Die Bürstensaugdüse 1 liegt mit den Stützrollen 2 auf der zu reinigenden textilen Oberfläche 3 auf, in welche die Beborstung 4 der rotierenden Bürste 5 eingreift. Die Bürstenwalze 5 wird durch den Elektromotor 8 über den Riementrieb 9 angetrieben. Am rückwärtigen Ende 10 der Bürstensaugdüse 1 ist ein Anschlußstutzen 11 um die Achse 12 schwenkbar gelagert. Mit dem Anschlußstutzen 11 ist, vorzugsweise über eine Steckverbindung, der Führungsstiel 15 als Teil der Saugleitung 16 saugtechnisch und kraftschlüssig verbunden. Die Saugleitung 16 verbindet die Bürstensaugdüse 1 mit dem nicht dargestellten Saugreinigungsgerät. Am Führungsstiel 15 nahe dem Anschlußstutzen 11 ist die Halterung 17 zur Aufnahme einer oder mehrerer Batterien 18 angebracht. Sie ist mit nicht dargestellten Kontakten versehen, welche mit dem Einsetzen der Batterie 18 in die Halterung 17 mit darin angebrachten Gegenkontakten verbunden werden. Über die Verbindungsleitung 19 ist die Batterie 18 mit dem Antriebsmotor 8 elektrisch verbunden.

Um der Bedienungsperson anzuzeigen, wenn eine Batterie entladen ist und aufgeladen werden muß, ist an geeigneter Stelle eine Signalleuchte vorgesehen. Die aufzuladende Batterie wird einfach aus der Halterung 17 herausgezogen und eine geladene Batterie an ihrer Stelle eingesteckt. Die Aufladung erfolgt in bekannter Weise an einem nicht näher dargestellten Ladegerät. Um die Arbeitskapazität der Bürstensaugdüse 1 zu erweitern, können zwei oder mehrere Halterungen für zwei oder mehr Batterien 18 am Führungsstiel 15 angeordnet werden. Die Halterung 17 hat eine Aufnahme 17′, in welcher die Batterie mittels Kraftschluß, beispielsweise durch nicht näher dargestellte Klemmittel, gehaltert ist und in der - ebenfalls nicht dargestellte - elektrische Kontakte vorgesehen sind. Die Aufnahme 17 ist vorzugsweise parallel und symmetrisch zur Achse 20 des Anschlußstutzens 11 angeordnet und im Querschnitt etwa U-förmig gestaltet, so daß die Bedienungsperson die Batterie oder die Batterien in einfacher Weise von oben in die Einstecköffnung 17c der taschenartigen Aufnahme 17′ einschieben und wieder herausziehen kann. Außer der Aufnahme 17 weist die beispielsweise als Spritzteil herstellbare Halterung eine vorzugsweise einteilig mit der Aufnahme 17 ausgeführte Steckhülse 17˝ auf, die am Außenumfang des Führungsstieles 15 durch Aufschieben oder einfaches Aufklemmen befestigt werden kann. Durch diese Ausbildung ist ein einfaches Aufstecken und eine einfache Handhabung beim Ein- bzw. Ausstecken der Batterien ermöglicht.

Infolge der symmetrischen Anordnung der Aufnahme 17′ zum Anschlußstutzen 11 ergibt sich eine optimale Gewichtsverteilung und ebenso eine leichte Zugänglichkeit zur Handhabe für die Bedienungsperson. Die Ausgestaltung ermöglicht es, die Batterie 18 nach Erreichen der Entladungsgrenze dem Kontaktteil der Halterung 17 leicht zu entnehmen und durch eine aufgeladene Batterie 18 zu ersetzen. Diese kann aus einem Vorratsteil entnommen werden, das mit der Halterung 17 aus einem Teil besteht und in der Zeichnung nicht näher dargestellt ist. Es handelt sich dabei um Abschnitte der Halterung, bei denen die Anordnung stromführender Kontakte oder Verbindungsleitungen nicht erforderlich ist. Sie dienen lediglich dazu, nicht im Gebrauch befindliche Batterien zu Reservezwecken zu haltern. Eine oder mehrere der am Führungsstiel 15 in Halterungen 17 bevorrateten, aufgeladenen Batterien 18 können durch eine manuelle oder automatisch gesteuerte Schaltung in der Reihenfolge ihrer Entladung abgeschaltet werden; gleichzeitig kann durch dieselbe Steuerung eine aufgeladene Batterie zugeschaltet werden.

Die in Fig. 2 dargestellte Ausführung zeigt eine seitliche Anordnung von zwei Batterien 18 in der Halterung 17, die in zugeordnete Abschnitte 17a und 17b unterteilt ist. Die parallel liegenden Abschnitte 17a und 17b sind gleichfalls symmetrisch zur Achse 20 des Anschlußstutzens angeordnet, vorzugsweise derart, daß sie in einer zur Senkrechten geneigten Ebene liegen, die durch die Achse 20 gelegt ist.

Die in Fig. 2 gezeigte seitliche Anbringung der Halterung 17 hat den Vorteil, daß beim Unterfahren von Möbeln oder dgl. mit der Bürstensaugdüse die Halterung 17 keinen zusätzlichen Raum wegnimmt, so daß die Arbeit mit der Bürstensaugdüse nicht behindert wird, wobei zugleich vermieden ist, daß die Halterung 17 auf der textilen Bodenfläche 3 aufliegt.

Zum Zu- und Abschalten der in die Halterung 17 eingedrückten Batterie 18 ist innerhalb der Halterung 17 eine Schalteinrichtung eingebaut, welche die Batterie 18 beim axialen Eindrücken zuschaltet und bei der durch nochmaliges axiales Hineindrücken der Batterie 18 in die Aufnahme 17′ bzw. 17a, 17b die Batterie wieder abgeschaltet werden kann. Eine derartige Schalterausführung bietet den Vorteil, daß die Schaltelemente in einfacher Weise auf den verhältnismäßig hohen, einen starken Lichtbogen ziehenden Gleichstrom abgestimmt werden können.

Bei den beiden Ausführungsbeispielen nach Fig. 1 und Fig. 2 ist der Führungsstiel 15 Teil der Saugleitung 16; es ist jedoch auch denkbar, daß die Halterung bei durchgehendem, flexiblen Schlauch und einer hiervon getrennten Führung entweder in einem unteren, weniger flexibel ausgebildeten Teil des Schlauches oder auf einem vom Schlauch und der Bürstensaugdüse getrennten Gestellteil angeordnet ist.

## Patentansprüche

1. Bürstensaugdüse für ein Saugreinigungsgerät mit einer Bürste, die durch einen batteriegespeisten Elektromotor antreibbar ist und mit dem Saugreinigungsgerät über eine Saugleitung strömungsverbunden und mit einem Stiel zur Führung und Handhabung der Bürstendüse versehen ist,
gekennzeichnet durch mindestens eine Halterung (17) im Bereich des Führungsstieles (15) der Bürstensaugdüse (1) zur Aufnahme mindestens einer Batterie (18) für den Antriebsmotor (8) der Bürstensaugdüse (1).

2. Bürstensaugdüse nach Anspruch 1,
dadurch gekennzeichnet, daß die Halterung (17) an der Verbindunsstelle des Führungsstieles (15) mit dem Anschlußstutzen (11) der Bürstensaugdüse (1) vorgesehen ist.

3. Bürstensaugdüse nach Anspruch 1 oder 2,
dadurch gekennzeichnet, daß die Batterie (18) kraftschlüssig, beispielsweise durch Klemmittel in der Halterung (17) gehaltert ist.

4. Bürstensaugdüse nach einem der Ansprüche 1 bis 3,
dadurch gekennzeichnet, daß der kraftschlüssigen Verbindung der Batterie (18) in der Halterung (17) ein elektrischer Schaltkontakt zugeordnet ist, derart, daß mit dem Einführen der Batterie (18) in die Halterung (17) außer ihrer mechanischen Halterung die elektrische Verbindung zwischen Batterie und Antriebsmotor hergestellt ist.

5. Bürstensaugdüse nach Anspruch 4,
dadurch gekennzeichnet, daß im Eindrückweg der Batterie im Halter (17) mindestens eine Feder vorgesehen ist, derart, daß beim Eindrücken der Batterie (18) in den Halter (17) der elektrische Verbindungskontakt zum Antriebsmotor (8) hergestellt ist, wobei eine Rückfederung der Batterie mit Trennung der elektrischen Kontaktverbindung zwischen Batterie (18) und Motor (8) vorgesehen ist.

6. Bürstensaugdüse nach einem der Ansprüche 1 bis 5,
dadurch gekennzeichnet, daß mehrere Halterungen (17) zur Aufnahme mehrerer Batterien (18) am Führungsstiel (15) angeordnet sind.

7. Bürstensaugdüse nach einem der Ansprüche 1 bis 6,
dadurch gekennzeichnet, daß die jeweils entladene Batterie (18) abschaltbar und eine geladene Batterie (18) durch eine Schalteinrichtung zuschaltbar ist.

8. Bürstensaugdüse nach Anspruch 7,
gekennzeichnet durch eine automatische Steuereinrichtung für die Ab- und Zuschaltung der Batterien und daß eine Signalleuchte für den Batterieladezustand vorgesehen ist.

9. Bürstensaugdüse nach einem der Ansprüche 1 bis 8,
gekennzeichnet durch eine Schaltanordnung, derart, daß mehrere in der Halterung (17) aufgenommene Batterien (18) gleichzeitig dem Elektromotor (8) zuschaltbar sind.

10. Bürstensaugdüse nach einem der Ansprüche 1 bis 9,
dadurch gekennzeichnet, daß der Halterung (17) mindestens eine zusätzliche Halterung für entladene oder aufgeladene Batterien zugeordnet ist.

11. Bürstensaugdüse nach einem der Ansprüche 1 bis 10,
gekennzeichnet durch die Verwendung wiederholt aufladbarer Batterien (18).

12. Bürstensaugdüse nach einem der Ansprüche 1 bis 11,
dadurch gekennzeichnet, daß die Halterung (17) eine dem Querschnitt der Batterien (18) angepaßte Aufnahme (17′) und eine Steckhülse (17˝) zum Aufstecken auf den Stiel (15) aufweist.

13. Bürstensaugdüse nach Anspruch 12,
dadurch gekennzeichnet, daß die Aufnahme (17′) und die Steckhülse (17˝) einteilig ausgebildet sind.

14. Bürstensaugdüse nach einem der Ansprüche 1 bis 13,
dadurch gekennzeichnet, daß die Aufnahme (17′) parallel zur Achse (20) des Anschlußstutzens (11) vorgesehen ist.

15. Bürstensaugdüse nach einem der Ansprüche 1 bis 14,
dadurch gekennzeichnet, daß mindestens zwei Aufnahmen (17a, 17b) symmetrisch zur Achse (20) des Anschlußstutzens (1) angeordnet sind (Fig. 2).

16. Bürstensaugdüse nach einem der Ansprüche 1 bis 15,
dadurch gekennzeichnet, daß die Aufnahme (17′) im Querschnitt U-förmig mit oben liegender Einstecköffnung (17c) für die Batterie (18) ausgebildet ist.
